# EUROPÄISCHE PATENTSCHRIFT

(11) **EP 1 762 314 B1**
(45) Veröffentlichungstag und Bekanntmachung des Hinweises auf die Patenterteilung: **03.06.2009**
(21) Anmeldenummer: 06018083.3
(22) Anmeldetag: 30.08.2006
(51) Int. Cl.: B21H 7/18, B21K 1/12

(54) **Verfahren und Vorrichtung zum Verformen eines Werkstücks**
Method and device for deforming a workpiece
Méthode et dispositif pour la déformation d'une pièce

(30) Priorität: 08.09.2005 DE 102005042901
(43) Veröffentlichungstag der Anmeldung: 14.03.2007
(73) Patentinhaber: ROLLWALZTECHNIK ABELE + HÖLTICH GMBH, 78234 Engen (DE)
(72) Erfinder: Sproll, Helmut, 78345 Moos (DE); Höltich, Arne, 78234 Engen (DE)
(74) Vertreter: Weiss, Peter

(56) Entgegenhaltungen:
- CH-A- 349 282
- CH-A5- 565 002
- JP-A- 5 200 475
- JP-A- 6 312 322
- JP-A- 2003 180 053
- LU-A- 30 629

## Beschreibung

Die Erfindung betrifft ein Verfahren zum Verformen eines Werkstücks mittels zumindest einer Walzrolle.

### Stand der Technik

Es sind eine Vielzahl von Verfahren und Vorrichtungen bekannt, mit denen ein Werkstück verformt werden soll. Zu erwähnen sind vor allem handelsübliche Pressen, bei denen in einem entsprechenden Werkzeug das Werkstück verformt wird. Nur beispielsweise soll hier das Einformen von achsparallelen Kerben in meist querschnittlich zylindrische Werkstücke, wie beispielsweise stift- oder stangenartige Werkstücke oder auch Wellen, erwähnt werden. Diese finden z. B. als Motorwellen in Elektromotoren Anwendung, auf die Rotorpakete aufgeschrumpft oder aufgeschoben werden sollen. Diese Rotorpakete benötigen eine Drehfestigkeit auf der Motorwelle, wozu bspw. auf die Motorwelle ein Rändel aufgebracht wird.

Aus der DE-OS 2 328 670 ist eine Einrichtung zum Kerben von stift- und stangenartigen Werkstücken bekannt. Dabei sind mehrere verstellbare Kerbräder radial angeordnet, durch welche die Werkstücke in axialer Richtung hindurchgezogen werden, so dass gewalzte Kerbfurchen auf der Mantelfläche der Werkstücke entstehen. Dies geschieht somit durch Anpressen der Kerbräder, wobei diese relativ genau verfahren werden müssen, da sie das zylindrische Werkstück mit einer einzigen Kerbkante treffen müssen. Ferner sind diese Vorrichtungen recht aufwendig.

Auch aus der DE 34 32 939 C2 ist eine relativ aufwendige Vorrichtung zum Kerben von Werkstücken bekannt. Dabei wirken drei Schwenkhebel miteinander, wobei wiederum die entsprechenden Schneiden sehr genau justiert sein müssen.

Die CH 349282, welche die Basis für den Oberbegriff des Anspruch 1 bildet, offenbart ein Verfahren zur Verbesserung der Festigkeitseigenschaften von Konstruktionselementen aus plastisch verformbarem Werkstoff, der eine Streckgrenze besitzt. Dabei werden Teile der Oberflächenpartien des Konstruktionselementes durch Druckanwendung plastisch verformt, während die angrenzenden Teile dieser Druckanwendung nicht unterworfen werden. Vorzugsweise werden die plastischen Verformungen in Form von Eindrücken und Vertiefungen durch Walzen, Spiralwalzen, Pressen, Drücken, Hämmern, Quetschen, Ziehen und dgl, je nach Art des zu behandelnden Konstruktionselementes und des auf seinen Oberflächenpartien zu erzeugenden Musters der plastischen Verformungen eingelegt.

### Aufgabe

Der vorliegenden Erfindung liegt die Aufgabe zugrunde eine sehr einfache Vorrichtung zu schaffen, mit der die Verformungen erzeugt werden, wobei gegebenenfalls eine bekannte Gewindewalzmaschine verwendet werden kann.

### Lösung der Aufgabe

Zur Lösung dieser Aufgabe führt, dass in einem Verfahren zum Verformen eines Werkstücks mittels zumindest einer Walzrolle, in oder auf deren Mantel zumindest ein formgebendes Mittel ausgeformt ist, die Walzrolle mit dem formgebenden Mittel auf das Werkstück ausgerichtet, festgelegt und sodann gegen das Werkstück gefahren und dieses verformt wird.

Dieses Verfahren hat den Vorteilt, dass auf oder in den Walzrollen eine Mehrzahl von formgebenden Mittel vorgesehen sein kann, so dass quasi revolverartig das gewünschte formgebende Mittel in Arbeitsposition gebracht werden kann. Dabei ist es möglich, auf bzw. in der Walzrolle auch unterschiedliche formgebende Mittel vorzusehen, mit denen auch unterschiedliche Formgebungsvorgänge vollzogen werden können.

Bevorzugt arbeiten zwei Walzrollen zusammen, wobei in einem Ausführungsbeispiel eine Walzrolle auch das zu verformende Werkstück halten kann. In einem anderen Ausführungsbeispiel wird das Werkstück durch andere Mittel gehalten, so dass beide Walzrollen formgebend auf das Werkstück einwirken können.

Formgebende Mittel können Erhöhungen oder Vertiefungen, gleich welcher Art und welcher Anzahl, sein.

Da die Walzrolle an einer Achse angeordnet ist, besteht auch die Möglichkeit, dieser Walzrolle noch zumindest eine weitere Walzrolle an derselben Achse zuzuordnen, so dass auch durch die weitere Walzrolle zusätzliche, gegebenenfalls unterschiedliche Formgebungsvorgänge vollzogen werden können.

Erfindungsgemäss soll bei dem Verfahren eine Gewindewalzmaschine zum Einsatz kommen. Eine derartige Gewindewalzmaschine ist bspw. in der EP 0 310 898 A1 gezeigt. Es handelt sich um eine Vorrichtung zum Walzen von Gewinde mittels zweier gleichsinnig drehender Walzwerkzeuge, deren Abstand zueinander veränderbar ist, wobei die Walzwerkzeuge an entsprechenden verschiebbaren Führungen zur Veränderung dieses Abstandes zueinander angeordnet sind.

Im Rahmen der vorliegenden Erfindung werden die üblichen Walzwerkzeuge (Walzrollen) zur Herstellung von Gewinden gegen die erfindungsgemässen Walzrollen ausgetauscht.

In einem besonders bevorzugten Ausführüngsbeispiel sind zwei Walzrollen mit jeweils einer gegeneinander ausgerichteten, achsparallelen Nut auf den entsprechenden Achsen angeordnet. Sobald die Nuten gegeneinander ausgerichtet sind und das Werkstück zwischen sich aufnehmen, werden die Walzrollen relativ gegeneinander bewegt, so dass das Werkstück in die Nuten eintaucht und die Nutkanten sich in das Werkstück einkerben. Dabei entsteht nicht nur eine Kerbe in dem Werkstück, sondern auch infolge Materialverdrängung eine Aufwölbung, die besonders dazu geeignet ist, eine Drehfestigkeit eines aufgeschrumpften oder aufgeschobenen Rotorpaketes auf einer Motorwelle zu erzeugen.

Wie die Walzrollen zueinander bewegt werden, soll von untergeordneter Bedeutung sein. Denkbar ist, dass beide Walzrollen gegeneinander bewegt werden, möglich ist aber auch, dass nur eine Walzrolle gegen die andere Walzrolle bewegt wird, wobei dann allerdings auch der Werkstückträger einen gewissen Weg (im wahrscheinlichsten Fall die Hälfte des Weges) zurücklegen wird.

Ein wesentlicher Vorteil des erfindungsgemässen Verfahrens liegt auch darin, dass die Walzrolle nicht einmal sehr exakt gegenüber dem Werkstück ausgerichtet sein müssen. Beim Zufahren nehmen die Nuten das Werkstück auch dann zwischen sich auf und versehen es mit den Kerben und Aufwölbungen, wenn das Werkstück nicht exakt zentrisch bzw. parallel zu den Nuten auf dem Werkstückträger liegt.

Ein weiterer Vorteil liegt darin, dass auf einer Walzrolle Nuten mit unterschiedlichen Breiten eingeformt werden können, wobei dadurch auch unterschiedlichen Werkstückdurchmessem Rechnung getragen wird. So kann mit einer oder zwei Walzrollen einer Vielzahl von unterschiedlich dicken Motorwellen bearbeitet werden.

Denkbar ist auch, dass hintereinander mehrere Walzrollen auf einer Achse vorgesehen werden können. Dabei können die Walzrollen wiederum Nuten mit unterschiedlichen Breiten aufweisen.

Der besondere Vorteil der vorliegenden Erfindung liegt darin, dass das gesamte Verfahren auf einer bereits vorhandenen Gewindewalzmaschine verwirklicht werden kann. Es ist lediglich notwendig, dass die bisher bekannten Walzwerkzeuge zum Gewindewalzen durch die erfindungsgemässen Walzrollen mit den achsparallelen Nuten ersetzt werden und dass die Tätigkeit der Gewindewalzmaschine nicht mehr im Abrollen des Werkstückes besteht, sondern die Kerben werden nach dem Festlegen bzw. Festsetzen der Achsen allein durch das Zufahren der beiden Walzrollen hergestellt. Die Walzrollen werden somit nur noch dazu gedreht, damit die sich gegenüberliegenden Nuten aufeinander abgestimmt werden.

Soll bspw. eine Motorwelle an einem Ende zusätzlich noch ein besonderes Profil, wie bspw. eine Schnecke, eine Verzahnung oder ein Gewinde aufweisen, so ist es ebenfalls möglich, auf die entsprechenden Achsen der Gewindewalzmaschine die entsprechenden Walzwerkzeuge aufzubringen. Bei dem ersten Walzwerkzeug kann es sich bspw. um eine Schnecke handeln, wobei diese Walzwerkzeuge entsprechend gedreht werden. Danach wird das Werkstück entweder durch den Werkstückträger oder aber durch Versatz der Walzrollen so in Position gebracht, dass es von den entsprechenden Walzrollen mit den achsparallelen Nuten angegriffen werden kann. Das Ganze kann auf einer einzigen Gewindewalzmaschine geschehen.

Schlussendlich ist es sogar möglich, eine bekannte Gewindewalzmaschine in eine Presse umzurüsten. Dabei werden nicht nur die Walzrollen ersetzt, sondern auch entsprechende Rollspindeln und Walzspindelgehäuse. Statt einem Walzspindelgehäuse, der entsprechenden Rollspindel und der Walzrolle erfolgt die Anordnung einer Werkstückaufnahme, die das zu verformende Werkstück trägt. Auf der anderen Seite werden Walzrolle, Rollspindel und Walzspindelgehäuse durch eine Aufnahme ersetzt, der eine bestimmte Matrize zugeordnet ist. Über diese Matrize wird beim Zufahren der Maschine das Werkstück entsprechend verformt. Die Bewegung kann konventionell durch einen Hydraulikzylinder oder über einen CNC-Hydraulikzylinder (CNCgesteuerte Einrichtung) ausgeführt werden.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Seitenansicht von Teilen einer Gewindewalzmaschine;
Figur 2 eine teilweise dargestellte Seitenansicht des Ausschnitts aus einer Gewindewalzmaschine gemäss Figur 1 in einer weiteren Gebrauchslage;
Figur 3 einen Querschnitt durch ein nach dem erfindungsgemässen Verfahren bearbeitetes Werkstück;
Figur 4 eine schematisch dargestellte Teilseitenansicht von weiteren Ausführungsbeispielen von Teilen einer Gewindewalzmaschine.;
Figur 5 eine schematisch dargestellte Seitenansicht einer Gewindewalzmaschine;
Figur 6 eine schematische Seitenansicht einer umgebauten Gewindewalzmaschine.

Gewindewalzmaschinen sind allgemein bekannt. Nur bspw. wird auf die EP 0 310 898 A1 verwiesen. Für das vorliegende Verfahren werden von der Gewindewalzmaschine in den Figuren 1 und 2 nur zwei Walzrollen 1 und 2 sowie ein Werkstückträger 3 gezeigt.

Jede Walzrolle 1 und 2 besitzt einen Mantel 4, wobei in den Mantel 4 etwa parallel zu einer Achse 5 verlaufende Nuten 6 eingeformt sind. Im vorliegenden Ausführungsbeispiel weist jede Walzrolle 1 und 2 vier Nuten 6 auf, wobei jede Nut 6 die gleiche Nutbreite b besitzt.

Zwischen den beiden Walzrollen 1 und 2 befindet sich der Werkstückträger 3, auf dem das Werkstück 7 aufliegt. Bei dem Werkstück 7 kann es sich bspw. um eine Motorwelle handeln.

Die Funktionsweise der vorliegenden Erfindung ist folgende:

Zum Aufschrumpfen oder Aufpressen von Rotorpaketen auf die Motorwelle 7 soll diese profiliert werden, damit die Rotorpakete drehfest verankert werden. Hierzu wird die Motorwelle 7 auf den Werkstückträger 3 aufgelegt.

Nunmehr werden zwei sich gegenüberliegende Nuten 6.1 und 6.2 der Walzrollen 1 und 2 auf die Motorwelle 7 ausgerichtet, wobei hierzu die Walzrolle 1 um die Achse 5 und die Walzrolle 2 um die Achse 9 gedreht wird. Dies ist ohne weiteres möglich, da normalerweise auf den Achsen 5 und 9 Gewindewalzrollen festgelegt sind. Das Ausrichten kann über die vorhandene Einstellvorrichtung mechanisch oder elektronisch erfolgen.

Die Achsen 5 und 9 werden nun stillgelegt und in dieser Position festgelegt. Die beiden Walzrollen 1 und 2 werden relativ gegeneinander bewegt, so dass sie nach einem kurzen Weg die Motorwelle 7, wie in Figur 2 gezeigt, zwischen sich aufnehmen, wobei die Motorwelle 7 in die jeweilige Nut 6.1 bzw. 6.2 eintaucht. Bei einem weiteren Bewegen der Walzrollen 1 und 2 gegeneinander kerben sich Nutkanten 10 in das Werkstück 7 ein, so dass vier etwa achsparallel verlaufende Kerben 11.1 bis 11.4 (siehe Figur 3) entstehen. Gleichzeitig findet eine Aufwölbung 12.1 bis 12.4 vor der jeweiligen Nutkante 10 statt. Die Kerben 11.1 bis 11.4 und die Aufwölbungen 12.1 bis 12.4 bilden sehr geeignete Profile zum Festlegen von Rotorpakten auf Motorwellen.

In Figur 4 ist angedeutet, dass eine Kerbe in dem Werkstück 7 auch durch einen Zahn 14 erzeugt werden kann, der von einer Walzrolle 15 abragt. Eine gegenüberliegende Walzrolle 16 besitzt in diesem Fall eine Mulde 17, mit der das Werkstück 7 abgestützt werden kann.

In Figur 5 ist schematisch eine Seitenansicht einer bekannten Gewindewalzmaschine dargestellt, wobei auch hier auf die EP 0 310 898 A1 verwiesen wird. Auf einem Maschinentisch 20 befindet sich zwischen zwei Walzrollen 21 und 22 das zu verformende Werkstück 23. Dieses liegt auf einem Werkstückträger 24 auf.

Jede Walzrolle 21 und 22 sitzt auf einer Rollspindel 25 bzw. 26, die von einem Walzspindelgehäuse 27 bzw, 28 gehalten wird. Das Walzspindelgehäuse 27 sitzt an einer feststehenden Platte 29, während das Walzspindelgehäuse 28 an einer an Führungssäulen 30 und 31 entlang verfahrbaren, bewegbaren Platte 32 zugeordnet ist. Auf der Rückseite dieser bewegbaren Platte 32 ist noch ein Hydraulikzylinder 33 erkennbar. Die Zustellung der bewegbaren Platte 32 erfolgt über eine Spindel 34, welche eine stationäre Platte 35 durchsetzt und von einem Handrad 36 betätigt wird.

Die Walzrollen 21 und 22 werden relativ zueinander bewegt, wobei die Grundeinstellung über die Spindel 34 und die Feineinstellung bzw. das Nachdrücken über den Hydraulikzylinder 33 erfolgt. Dabei drehen die Walzrollen 21 und 22 gleichsinnig, erfassen das Werkstück 23, versetzen dies ebenfalls in Rotation und versehen es mit den gewünschten Profilen.

Gemäss Figur 6 wird nun folgender Ersatz vorgenommen:

Walzrolle 21, Rollspindel 24 und Walzspindelgehäuse 27 werden durch eine Werkstückaufnahme 37 zum Fixieren eines Werkstückes 23 ersetzt. Auf der anderen Seite wird die Walzrolle 22, die Rollspindel 26 und das Walzspindelgehäuse 28 durch eine Aufnahme 38 zum Fixieren einer Matrize 39 ersetzt, welche ein entsprechendes Profil zum Verformen des Werkstückes 23 aufweist.

Der Antrieb der Gewindewalzmaschine wird abgeschaltet bzw. ausser Eingriff gebracht. Das Werkstück 23, das mit dem Profil versehen werden soll, sitzt fest in der Werkstückaufnahme 37 fixiert, vorzugsweise hydraulisch gespannt. Die Aufnahme 38 mit der Matrize 39 wird über den Hydraulikzylinder 33 auf das Werkstück 23 zu bewegt und drückt damit das gewünschte Profil in das Werkstück 23. Die Bewegung kann konventionell durch einen Hydraulikzylinder oder über einen CNC-Hydraulikzylinder (CNC-gesteuerte Einrichtung) ausgeführt werden.

Auf diese Art und Weise wird eine bekannte Gewindewalzmaschine in eine Presse umgerüstet.

### Bezugszeichenliste

| | | | | | |
|---|---|---|---|---|---|
| 1 | Walzrolle | 34 | **Spindel** | 67 | |
| 2 | Walzrolle | 35 | **stationäre Platte** | 68 | |
| 3 | Werkstückträger | 36 | **Handrad** | 69 | |
| 4 | Mantel | 37 | **Werkstückaufnahme** | 70 | |
| 5 | Achse | 38 | **Aufnahme** | 71 | |
| 6 | Nut | 39 | **Matrize** | 72 | |
| 7 | WerkstücklMotorwelle | 40 | | 73 | |
| 8 | | 41 | | 74 | |
| 9 | Achse | 42 | | 75 | |
| 10 | Nutkante | 43 | | 76 | |
| 11 | Kerben | 44 | | 77 | |
| 12 | Aufwölbung | 45 | | 78 | |
| 13 | | 46 | | 79 | |
| 14 | Zahn | 47 | | | |
| 15 | Walzrolle | 48 | | | |
| 16 | Walzrolle | 49 | | | |
| 17 | Mulde | 50 | | b | Breite von 6 |
| 18 | | 51 | | | |
| 19 | | 52 | | | |
| 20 | **Maschinentisch** | 53 | | | |
| 21 | **Walzrolle** | 54 | | | |
| 22 | **Walzrolle** | 55 | | | |
| 23 | **Werkstück** | 56 | | | |
| 24 | **Werkstückträger** | 57 | | | |
| 25 | **Rollspindel** | 58 | | | |
| 26 | **Rollspindel** | 59 | | | |
| 27 | **Walzspindelgehäuse** | 60 | | | |
| 28 | **Walzspindelgehäuse** | 61 | | | |
| 29 | **Platte** | 62 | | | |
| 30 | **Führungssäule** | 63 | | | |
| 31 | **Führungssäule** | 64 | | | |
| 32 | **bewegbare Platte** | 65 | | | |
| 33 | **Hydraulikzylinder** | 66 | | | |

## Patentansprüche

1. Verfahren zum Verformen eines Werkstücks (7) mittels zumindest einer Walzrolle (1, 2, 15, 16), in oder auf deren Mantel (4) zumindest ein formgebendes Mittel (6, 14) ausgeformt ist,
**dadurch gekennzeichnet,**
**dass** die Walzrolle (1, 2, 15, 16) mit dem formgebenden Mittel (6, 14) auf das Werkstück (7) ausgerichtet, festgelegt und sodann gegen das Werkstück (7) gefahren und dieses verformt wird.

2. Verfahren nach Anspruch 1, **dadurch gekennzeichnet, dass** zwei Walzrollen (1, 2 bzw. 15, 16) auf das Werkstück (7) ausgerichtet, festgelegt und sodann gegen das Werkstück (7) gefahren werden.

3. Verfahren nach Anspruch 2, **dadurch gekennzeichnet, dass** eine Walzrolle (16) als eine Werkstückaufnahme ausgebildet ist und die andere Walzrolle (15) mit dem formgebenden Mittel (14) versehen wird.

4. Verfahren nach einem der Ansprüche 1 bis 3, **dadurch gekennzeichnet, dass** die Walzrolle (15) mit zumindest einer Erhöhung (14) als formgebendes Mittel versehen ist.

5. Verfahren nach einem der Ansprüche 1 bis 3, **dadurch gekennzeichnet, dass** die Walzrolle (1, 2) mit zumindest einer Vertiefung (6, 6.1, 6.2) als formgebendes Mittel versehen ist.

6. Verfahren nach Anspruch 5, **dadurch gekennzeichnet, dass** zwei Walzrollen (1, 2) mit jeweils einer gegeneinander ausgerichteten, achsparallelen Nut (6.1, 6.2) relativ gegeneinander bewegt werden, wobei die beiden Nuten (6.1, 6.2) das Werkstück (7) zwischen sich aufnehmen, während sich die Nutkanten (10) in das Werkstück (7) einkerben.

7. Vorrichtung zur Durchführung des Verfahrens zum Verformen eines Werkstücks nach einem der Ansprüche 1 bis 6 mit zumindest einer auf das Werkstück (7) hin verfahrbaren Walzrolle (1,2,15,16) , **dadurch gekennzeichnet, dass** in dem oder auf dem Mantel (4) der zumindest einen Walzrolle (1, 2, 15, 16) zumindest ein formgebendes Mittel (6, 14) ausgeformt ist und die zumindest einen Walzrolle (1, 2, 15, 16) während einer Formgebung für das Werkstück (7) festlegbar ist.

8. Vorrichtung nach Anspruch 7, **dadurch gekennzeichnet, dass** das formgebende Mittel eine Erhöhung (14) oder eine Vertiefung (6, 6.1, 6.2) ist.

9. Vorrichtung nach Anspruch 7 oder 8, **dadurch gekennzeichnet, dass** eine Mehrzahl von unterschiedlichen formgebenden Mittel (6, 6.1, 6.2, 14) in oder auf der Walzrolle (1, 2, 15) vorgesehen ist.

10. Vorrichtung nach einem der Ansprüche 7 bis 9, **dadurch gekennzeichnet, dass** sich zwei Walzrollen (1, 2 bzw. 15, 16) gegenüberliegen.

11. Vorrichtung nach Anspruch 10, **dadurch gekennzeichnet, dass** eine Walzrolle (16) als Werkstückträger oder-halter ausgebildet ist.

12. Vorrichtung nach einem der Ansprüche 7 bis 11, **dadurch gekennzeichnet, dass** zumindest einer Walzrolle (1, 2, 15, 16) an deren Achse (5, 9) zumindest eine weitere Walzrolle zugeordnet ist, welche ebenfalls zumindest ein formgebendes Mittel (6, 6.1, 6.2, 14) und/oder einen Werkstückträger oder -halter (17) aufweist.

13. Vorrichtung nach einem der Ansprüche 7 bis 12, **dadurch gekennzeichnet, dass** in den Mantel (4) der Walzrolle (1, 2) eine Mehrzahl von achsparallelen Nuten (6) eingeformt sind, welche eine unterschiedliche Nutbreite (b) aufweisen.

14. Vorrichtung nach einem der Ansprüche 7 bis 13, **dadurch gekennzeichnet, dass** der Walzrolle (1, 2) zumindest eine weitere Walzrolle auf derselben Achse (5, 9) zugeordnet ist, welche zumindest eine Nut (6) mit einer anderen Nutbreite (b) als diejenige der ersten Walzrolle (1, 2) aufweist.

15. Vorrichtung nach einem der Ansprüche 7 bis 14, **dadurch gekennzeichnet, dass** der Walzrolle (1, 2) zumindest eine weitere .drehbare Rolle zur Erzeugung einer gewünschten Profilierung auf dem Werkstück zugeordnet ist.

16. Verwendung einer Gewindewalzmaschine zum Einbringen von achsparallelen Kerben (11.1 bis 11.4) in ein Werkstück (7), bspw. in eine Motorwelle (7)., durch festiegbare Walzrollen (1, 2), welche relativ gegeneinander auf das Werkstück bewegbar sind.

## Claims

1. Method for deforming a work piece (7) by means of at least one roll barrel (1, 2, 15, 16) wherein at least one forming means (6, 14) is formed in or on the shell (4) of the roll barrel,
**characterized in,**
**that** the roll barrel (1, 2, 15, 16) with said forming means (6, 14) is aligned to the work piece (7), is fixed and is then driven against the work piece (7) and this is deformed.

2. Method according to claim 1, **characterized in that** two roll barrels (1, 2, and 15, 16, respectively) are aligned towards the work piece (7), are fixed and are then driven against the work piece (7).

3. Method according to claim 2, **characterized in that** one roll barrel (16) is formed as a work piece receiver and the other roll barrel (15) is provided with the forming means (14).

4. Method according to one of the claims 1 to 3, **characterized in that** the roll barrel (15) is provided with at least one ridge (14) as forming means.

5. Method according to one of the claims 1 to 3, **characterized in that** the roll barrel (1, 2) is provided with at least one depression (6, 6.1, 6.2) as forming means.

6. Method according to claim 5, **characterized in that** two roll barrels (1, 2) with each having a mutually aligned, axially parallel grove (6.1, 6.2) are relatively moved against each other, wherein both grooves (6.1, 6.2) receive the work piece (7) between them, while the groove edges (10) indent into the work piece (7).

7. Device for performing the method for deforming a work piece (7) according to one of the claims 1 to 6, having at least one roll barrel (1, 2, 15, 16) driveable towards the work piece (7), **characterized in that** at least one forming means (6, 14) is formed in or on the shell (6) of the at least one roll barrel (1, 2, 15, 16), and **in that** the at least one roll barrel (1, 2, 15, 16) can be fixed during a shaping for the work piece (7).

8. Device according to claim 7, **characterized in that** the forming means is a ridge (14) or a depression (6, 6.1, 6.2).

9. Device according to claim 7 or 8, **characterized in that** a plurality of different forming means (6, 6.1, 6.2, 14) is provided in or on the roll barrel (1,2,15).

10. Device according to one of the claims 7 to 9, **characterized in that** two roll barrels (1, 2, and 15, 16 respectively) face each other.

11. Device according to claim 10, **characterized in that** one roll barrel (16) is formed as a work piece support or -retainer.

12. Device according to one of the claims 7 to 11, **characterized in that** at least one further roll barrel is attached to at least one roll barrel (1, 2, 15, 16) on its axis (5, 9) to, which also comprises at least one forming means (6, 6.1, 6.2, 14) and/or a work piece support or -retainer (17).

13. Device according to one of the claims 7 to 12, **characterized in that** a plurality of axially parallel grooves (6) comprising a different groove width (b) is formed into the shell (4) of the roll barrel (1, 2).

14. Device according to one of the claims 7 to 13, **characterized in that** at least one further roll barrel is attached to the roll barrel (1, 2) on the same axis (5, 9), which comprises at least one groove (6) with a different groove width (b) as that of the first roll barrel (1, 2).

15. Device according to one of the claims 7 to 14, **characterized in that** at least one further rotatable barrel for generating a desired profiling on the work piece is attached to the roll barrel (1, 2).

16. Use of a thread rolling machine for placing axially parallel notches (11.1 to 11.4) into a work piece (7) for example into a motor shaft (7) by means of fixable roll barrels (1, 2) which can be moved relative against each other towards the work piece.

## Revendications

1. Procédé pour la déformation d'une pièce (7) au moyen d'au moins un cylindre (1, 2, 15, 16) dans ou sur l'enveloppe (4) duquel est formé au moins un moyen de façonnage (6,14),
**caractérisé par le fait**
**que** le cylindre (1, 2, 15, 16) avec le moyen de façonnage (6, 14) est orienté vers la pièce (7), fixé et ensuite déplacé contre la pièce (7) et que celle-ci est déformée.

2. Procédé selon la revendication 1, **caractérisé par le fait que** deux cylindres (1, 2 ou 15, 16) sont orientés vers la pièce (7), fixés et ensuite déplacés contre la pièce (7).

3. Procédé selon la revendication 2, **caractérisé par le fait qu'**un cylindre (16) se présente sous forme de dispositif de réception de pièce et que l'autre cylindre (15) est pourvu du moyen de façonnage (14).

4. Procédé selon l'une des revendications 1 à 3, **caractérisé par le fait que** le cylindre (15) est pourvu d'au moins un relief (14) comme moyen de façonnage.

5. Procédé selon l'une des revendications 1 à 3, **caractérisé par le fait que** le cylindre (1, 2) est pourvu d'au moins un creux (6, 6.1, 6.2) comme moyen de façonnage.

6. Procédé selon la revendication 5, **caractérisé par le fait que** deux cylindres (1, 2) avec, chacun, une rainure parallèle à l'axe orientée l'une opposée à l'autre (6.1, 6.2) sont déplacés l'un par rapport à l'autre, les deux rainures (6.1, 6.2) recevant la pièce (7) entre elles, les bords de rainure (10) s'entaillant dans la pièce (7).

7. Dispositif pour la mise en oeuvre du procédé pour la déformation d'une pièce (7) selon l'une des revendications 1 à 6 avec au moins un cylindre (1, 2, 15, 16) déplaçable vers la pièce (7), **caractérisé par le fait que** dans ou sur l'enveloppe (4) de l'un cylindre (1, 2, 15, 16) est formé au moins un moyen de façonnage (6, 14) et que l'un cylindre (1, 2, 15, 16) peut être fixé pendant un façonnage de la pièce (7).

8. Dispositif selon la revendication 7, **caractérisé par le fait que** le moyen de façonnage est un relief (14) ou un creux (6, 6.1, 6.2).

9. Dispositif selon la revendication 7 ou 8, **caractérisé par le fait qu'**il est prévu une pluralité de moyens de façonnage (6, 6.1, 6.2, 14) différents dans ou sur le cylindre (1, 2, 15).

10. Dispositif selon l'une des revendications 7 à 9, **caractérisé par le fait que** deux cylindres (1, 2 ou 15, 16) se trouvent opposés l'un à l'autre.

11. Dispositif selon la revendication 10, **caractérisé par le fait qu'**un cylindre (16) se présente sous forme de porte-pièce.

12. Dispositif selon l'une des revendications 7 à 11, **caractérisé par le fait qu'**à au moins un cylindre (1, 2, 15, 16) est associé, sur son axe (5, 9), au moins un autre cylindre qui présente également au moins un moyen de façonnage (6, 6.1, 6.2, 14) et/ou un porte-pièce (17).

13. Dispositif selon l'une des revendications 7 à 12, **caractérisé par le fait que** dans l'enveloppe (4) du cylindre (1, 2) sont formées une pluralité de rainures parallèles à l'axe (6) qui présentent une largeur de rainure (b) différente.

14. Dispositif selon l'une des revendications 7 à 13, **caractérisé par le fait qu'**au cylindre (1, 2) est associé au moins un autre cylindre sur le même axe (5, 9), lequel présente une rainure (8) avec une autre largeur de rainure (b) que celle du premier cylindre (1, 2).

15. Dispositif selon l'une des revendications 7 à 14, **caractérisé par le fait qu'**au cylindre (1, 2) est associé au moins un autre cylindre rotatif destiné à générer un profilage désiré sur la pièce.

16. Utilisation d'une machine à fileter par roulage pour réaliser des entailles parallèles à l'axe (11.1 à 11.4) dans une pièce (7), ou dans un arbre de moteur (7), par des cylindres (1, 2) pouvant être fixés et qui peuvent être déplacés l'un par rapport à l'autre vers la pièce.
